# EUROPÄISCHE PATENTSCHRIFT

(11) **EP 1 819 972 B1**
(45) Veröffentlichungstag und Bekanntmachung des Hinweises auf die Patenterteilung: **07.11.2018**
(21) Anmeldenummer: 05822715.8
(22) Anmeldetag: 29.11.2005
(51) Int. Cl.: F25D 23/02, A47F 3/04

(54) **KÜHL- UND/ODER GEFRIERGERÄT**
REFRIGERATOR AND/OR FREEZER
SYSTÈME DE RÉFRIGÉRATION ET/OU DE CONGELATION

(30) Priorität: 29.11.2004 DE 202004018464 U; 23.12.2004 DE 202004019866 U; 20.01.2005 DE 202005000923 U
(43) Veröffentlichungstag der Anmeldung: 22.08.2007
(73) Patentinhaber: Liebherr-Hausgeräte Ochsenhausen GmbH, 88416 Ochsenhausen (DE)
(72) Erfinder: NEUMANN, Günter, 88416 Ochsenhausen (DE); SCHAD, Werner, 88433 Schemmerhofen (DE); GEORG, Dorner, 88416 Steinhausen (DE); HECHT, Josef, 88416 Erlenmoos (DE)
(74) Vertreter: Thoma, Michael
(86) Internationale Anmeldenummer: PCT/EP2005/012746
(87) Internationale Veröffentlichungsnummer: WO 2006/058707

(56) Entgegenhaltungen:
- EP-A- 0 953 807
- DE-C1- 3 716 914
- US-B1- 6 655 760

## Beschreibung

Die vorliegende Erfindung betrifft ein Kühl- und/oder Gefriergerät mit einer Glastüre, die einen Metallrahmen aufweist, in den eine Verglasung eingesetzt ist. Kühlgeräte im Sinne der vorliegenden Anmeldung können auch Klimaschränke zur Aufbewahrung insbesondere von Wein sein.

Die Schrift US 6,655,760 zeigt ein Kühlgerät gemäß dem Oberbegriff des Anspruchs 1. Weiterhin zeigt die DE 37 16 914 einen Klimaprüfschrank, dessen Tür eine Außenverkleidung und eine Innenblende umfasst, zwischen denen eine Isolierschicht angeordnet ist. Ferner zeigt die EP 0 953 807 eine Sichttür für ein Hausgerät, bei der eine gebogene Frontscheibe mittels Adapters an einem ebenen Rahmen befestigt ist.

Bisherige Glastüren von Kühlgeräten sind in mehrerer Hinsicht nachteilig. Soweit ihr Metallrahmen aus Aluminiumstrangpressprofilen besteht, die auf Gehrung geschnitten und zusammengesetzt sind, sind an den Verbindungsstellen durch Toleranzen Spalte unvermeidbar. Zusätzliche Applikationen wie Schlösser, Sichtfenster und dergleichen sind nur schwer in die Strangpressprofile einbringbar. Zudem ist die Kontur des Metallrahmens durch die Rahmenprofile mehr oder minder vorgegeben und allenfalls durch zusätzliche Bearbeitung geringfügig anpassbar.

Soweit der Rahmen von Glastüren aus Kunststoffextrusionsprofilen und/oder -spritzteilen durch Verschweißen oder Zusammenstecken aufgebaut wird, ist regelmäßig keine hochwertige Optik erreichbar. Durch das Verschweißen kommt es zu sichtbaren Stoßstellen. Zudem kann durch die Kombination verschiedener Kunststoffteile meist keine einheitliche Farbe oder Oberfläche erreicht werden.

Der vorliegenden Erfindung liegt daher die Aufgabe zugrunde, ein verbessertes Kühl- und/oder Gefriergerät der genannten Art zu schaffen, das Nachteile des Standes der Technik vermeidet und letzteren in vorteilhafter Weise weiterbildet. Insbesondere soll eine optisch hochwertige Glastüre mit ausreichender Stabilität geschaffen werden.

Diese Aufgabe wird erfindungsgemäß durch ein Kühl- und/oder Gefriergerät gemäß Anspruch 1 gelöst. Bevorzugte Ausgestaltungen der Erfindung sind Gegenstand der Unteransprüche.

Erfindungsgemäß ist also der die Verglasung umgebende Metallrahmen nicht aus mehreren Stücken zusammengesetzt. Er besteht aus einem umlaufend integral einstückig ausgebildeten Metallmantel, der zumindest auf der Sichtseite der Tür nahtfrei ausgebildet ist. Hierdurch wird eine bislang nicht erreichte homogene Optik verwirklicht. Farbliche Abweichungen, sichtbare Spaltbildung oder Stoßstellen sind beseitigt. Die Außenhülle der Tür besteht aus einem vollflächig gleichmäßig ausgebildeten und ausgerichteten Material. Um dennoch die notwendige Stabilität zu erreichen, ist der Metallmantel umlaufend mit einem Schaumkörper hinterschäumt bzw. ausgeschäumt. Hierdurch kann der integral einstückige Metallmantel ungeachtet der üblichen Stabilitätsanforderungen an den Metallrahmen in seiner Formgebung wesentlich variantenreicher und nahezu beliebig gestaltet werden.

Insbesondere besteht der integral einstückige Metallmantel aus einem spanfrei umgeformten Blechprofil, das aus einer einstückigen Blechplatine gefertigt sein und für die Verglasung eine zentrale Ausstanzung aufweisen kann. Vorzugsweise ist der Metallmantel tiefgezogen. Alternativ oder zusätzlich kann er gebogen und gebördelt sein. Ungebogene bzw. -gebördelte Randstege können an Stoßstellen im unsichtbaren Bereich verschweißt sein.

Die Innenseite des Metallmantels ist flächig, vorzugsweise vollflächig, mit dem Schaumkörper verbunden. Insbesondere wenn der Metallmantel im Querschnitt zueinander geneigte Flanken besitzt, kann durch das Hinterschäumen eine beträchtliche Aussteifung erreicht werden. Die Maßhaltigkeit des Metallmantels verbessert sich durch das Schäumen beträchtlich. Zugleich verbessert das Hinterschäumen des Metallmantels beträchtlich den Wärmedurchgangskoeffizienten, den sogenannten "K-Wert" des Profils. Darüber hinaus wird durch den Schaumkörper eine deutliche Reduktion der Kondensatbildung am Rahmen und im Übergang zur Verglasung erzielt. Der Metallrahmen kann auch ohne eine Heizung weitgehend kondensatfrei gehalten werden.

Dem Metallmantel können an seiner Frontseite verschiedene Konturen gegeben werden. Nach einer vorteilhaften Ausführung der Erfindung besitzt der Metallmantel eine über die Breite und/oder die Höhe der Tür bauchig geformte Frontseite. Abgesehen von einer dynamischen Optik erhält die Tür hierdurch eine erhöhte Steifigkeit in sich. Die Krümmung ist hierbei nicht auf eine Krümmung im Querschnitt, wie sie auch bei Strangpressprofilen erhältlich wäre, beschränkt. Vielmehr sind die oberen und unteren Querschenkel des Metallrahmens an ihrer Frontseite in Längsrichtung der Querschenkel gekrümmt, d.h. die gesamte Frontseite des Metallmantels ist um eine im wesentlichen vertikale Krümmungsachse leicht gekrümmt, wodurch sich der Metallmantel plastisch von der planen Verglasung abhebt.

Um eine präzise scharflinige Optik auch am Übergang zur Verglasung zu erreichen, kann der Metallmantel einen Verglasungsausschnitt aufweisen, in den ein einstückig umlaufender Abdeckrahmen eingesetzt ist. Der Abdeckrahmen kann an den den Verglasungsausschnitt begrenzenden Rand des Metallmantels umlaufend anliegen, insbesondere kann er mit einer umlaufenden Nut auf den genannten Rand, der sich vorzugsweise im wesentlichen parallel zu der Verglasungsebene erstreckt, aufgesteckt werden, so dass der Metallmantelrand beidseitig von dem Abdeckrahmen umgriffen ist. Der Abdeckrahmen ist hierbei vorzugsweise einstückig mit leichter Übergröße gegenüber dem Verglasungsausschnitt ausgebildet. Er kann durch elastische Verformung dennoch in den Verglasungsausschnitt eingesetzt werden.

Der Abdeckrahmen ist vorteilhafterweise frontseitig spaltfrei ausgebildet und schließt auch zur Verglasung weitgehend spaltfrei ab, wodurch Verschmutzungslinien vermieden und eine einwandfreie Optik auch über lange Zeit sichergestellt ist.

Besitzt der Metallmantel die zuvor beschriebene Balligkeit quer über die gesamte Türbreite, kann der genannte Abdeckrahmen eine sich ändernde Tiefe besitzen, um die Krümmung der Frontseite des Metallrahmens gegenüber der planen Verglasung auszugleichen.

Vorteilhafterweise kann der Verglasungsausschnitt des Metallmantels eckig ausgebildet sein. Im Gegensatz zu einem gerundeten Verglasungsausschnitt wird hier eine scharfe, präzise Optik erreicht.

Es versteht sich jedoch, dass ein solcher eckiger Verglasungsausschnitt nicht zwangsweise vorgesehen sein muss. Gemäß einer alternativen Ausführung der Erfindung kann in den Metallmantel auch ein abgerundeter Verglasungsausschnitt eingebracht sein. Dies ermöglicht es insbesondere, an dem Metallmantel zum Verglasungsausschnitt hin einen gegenüber der Frontseite des Metallmantels abgewinkelten Randsteg vorzusehen. Ein solcher abgewinkelter Randsteg bewirkt eine Versteifung des Metallmantels in sich, die der Tür eine höhere Festigkeit gibt.

Um einen Toleranzausgleich zwischen der Verglasung und dem Metallmantel zu ermöglichen, kann eine elastische Dichtung zwischengeschaltet werden. Diese kann grundsätzlich an der Frontseite der Verglasung vorgesehen sein, insbesondere wenn der zuvor beschriebene abgewinkelte Randsteg Verwendung findet. Um von außen eine präzise Optik zu erreichen, die durch die bisweilen unansehnliche Gummiwulst der Dichtung nicht gestört wird, wird der Toleranzausgleich jedoch auf die Innenseite verlegt. Die Verglasung kann auf ihrer Frontseite unmittelbar an dem den Verglasungsausschnitt begrenzenden Rand des Metallmantels oder dem zuvor beschriebenen darin eingesetzten Abdeckrahmen anstehen. Die elastische Dichtung zum Toleranzausgleich wird auf der Rückseite vorgesehen.

Die Verglasung kann in verschiedener Art und Weise an dem Metallrahmen gelagert sein. Erfindungsgemäß ist für die Verglasung ein Verglasungshalter vorgesehen, der an der Rahmenversteifung befestigt ist. Wird die zuvor beschriebene Ausschäumung vorgesehen, ist der Verglasungshalter in den Schaumkörper eingeschäumt.

Vorteilhafterweise besitzt der Verglasungshalter von dem Metallrahmen nach innen vorspringende Auflagerschenkel, auf denen die Verglasung mit ihrer Flachseite aufliegt. Zwischen dem Auflagerschenkel und der Verglasung ist zweckmäßigerweise eine geeignete Verbindung vorgesehen. Insbesondere kann die Verglasung auf den Auflagerschenkel aufgeklebt sein. Durch das Verkleben des Glases mit diesen Teilen erhält die Tür ihre endgültige Steifigkeit.

Um eine gute Wärmedämmung zu erreichen, ist die Verglasung in Weiterbildung der Erfindung eine Mehrfachverglasung, bei der mehrere Glasscheiben voneinander beabstandet angeordnet sind. Gemäß einer Ausführung der Erfindung können drei Glasscheiben vorgesehen sein, die durch randseitig umlaufende Distanzstücke miteinander verbunden sind.

In Weiterbildung der Erfindung ist zwischen dem Metallmantel und der Verglasung und/oder zwischen dem Verglasungshalter und der Verglasung eine elastische Lippendichtung vorgesehen, die die Verglasung umgreift und mit ihrer elastischen Lippe Dickenänderungen der Verglasung ausgleicht. Dies verhindert einerseits Feuchtigkeitseintritt. Andererseits wird ein sauberer Abschluss geschaffen.

Die elastische Dichtung kann hierbei Abschnitte unterschiedlicher Härte und/oder Flexibilität aufweisen. Insbesondere kann eine weiche Dichtlippe an einem härteren Befestigungsabschnitt angeformt sein. Die Dichtung kann hierzu im Zweikomponentenverfahren aus verschiedenen Kunststoffen spritzgegossen sein. Ebenso möglich ist es, eine weichere Dichtlippe durch Koextrusion anzuformen. Vorteilhafterweise kann die Dichtung nicht nur die Verglasung abdichten, sondern für die Verglasung gleichzeitig eine Lagerungsfunktion übernehmen.

Um die Tür zu beleuchten, kann an dem Metallrahmen eine Beleuchtungseinrichtung vorgesehen sein, die Licht in die Verglasung leitet. Hierzu können im Übergangsbereich zwischen dem Metallrahmen und der Verglasung Leuchtdioden oder Leuchtstoffröhren vorgesehen werden. Gegebenenfalls kann hierdurch auf eine separate Beleuchtung des Geräteinnenraums verzichtet werden. Weitere Zusatzapplikationen, wie beispielsweise eine Rahmenheizung, können innerhalb des Metallmantels vorgesehen werden.

Soll die Tür oberhalb und/oder unterhalb ihrer Dichtung zum Gerätekorpus hin verlängert werden, um beispielsweise das Gerät abzudecken oder zu überragen, können Zusatzteile, insbesondere Türverlängerungen, an den Metallrahmen angebaut sein, welche dann ggf. auch zusätzliche Bauteile wie Schloss oder Thermometer aufnehmen können.

Die Erfindung wird nachfolgend anhand bevorzugter Ausführungsbeispiele und zugehöriger Zeichnungen näher erläutert. In den Zeichnungen zeigen:
- Fig. 1:: eine perspektivische Ansicht eines Kühlgeräts mit einer Glastür nach einer bevorzugten Ausführung der Erfindung in schematischer Darstellung,
- Fig. 2:: eine Schnittansicht der Glastür des Kühlgeräts aus Fig. 1 entlang der Linie A-A in Fig. 1,
- Fig. 3:: eine Schnittansicht der Glastür aus Fig. 1 nach einer bevorzugten Ausführung der Erfindung, bei der der Metallmantel ausgeschäumt ist, und
- Fig. 4:: eine Schnittansicht einer Glastüre ähnlich Fig. 3 nach einer weiteren bevorzugten Ausführung der Erfindung, bei der der Metallmantel ausgeschäumt ist.

Das in Figur 1 gezeigte Kühlgerät 1 besitzt einen im wesentlichen kubischen Gerätekorpus 2, der selbst frontseitig offen ausgebildet und durch eine Tür 3 verschließbar ist. Die Tür 3 ist in an sich bekannter Weise um eine vertikale Türschwenkachse schwenkbar an dem Gerätekorpus 2 gelagert, so dass sie mit Hilfe eines Türgriffs 4 um die in Figur 1 rechts liegende Schwenkachse auf- und zugeschwenkt werden kann.

Wie Figur 2 näher zeigt, ist die Türe 3 als Glastüre ausgebildet, die einen Metallrahmen 5 aufweist, in den eine Verglasung 6 eingesetzt ist. Bei solchen Glastüren ist der Metallrahmen regelmäßig recht schmal ausgebildet. Die Verglasung 6 nimmt regelmäßig mehr als 2/3 der Breite bzw. der Höhe der Tür ein.

Der Metallrahmen 5 besteht aus einem umlaufend integral einstückigen Metallmantel 7, der aus einem Stück, insbesondere aus einer einstückigen Blechplatine, in einem spanlosen Umformprozess gefertigt ist. Insbesondere kann der Metallmantel 7 tiefgezogen oder gebogen und gebördelt sein. Vorteilhafterweise besitzt hierdurch der Metallmantel 7 zumindest auf seiner sichtbaren Vorderseite, die Figur 2 zeigt, keine Naht- oder Stoßstellen, wie dies bei herkömmlichen Metallglastüren der Fall ist, die aus mehreren Metallrahmenstücken zusammengesetzt sind.

Im Bereich des oberen Querstücks des Metallrahmens 5 sind in den Metallmantel 7 Ausstanzungen für ein Thermometer 8 sowie ein Schloss 9 eingebracht.

Bei gebördelter Ausführung des Metallmantels 7 können stirnseitig Abdeckungen aufgesetzt werden, um die Blechkanten und die Abstützung zu verdecken und die Optik zu verbessern.

Um die Tür 3 gegenüber dem Gerätekorpus 2 abzudichten, sitzt umlaufend um die Verglasung 6 herum auf dem Metallrahmen 5 rückseitig eine Dichtung 14 auf, die beim Schließen der Tür gegen den Gerätekorpus 2 gedrückt wird.

Soll die Tür 3 oberhalb und/oder unterhalb der Dichtung 14 verlängert werden, um beispielsweise das Gerät abzudecken oder zu überragen, können Zusatzteile verbaut werden, welche dann ggf. die zusätzlichen Bauteile wie das Schloss 9 oder das Thermometer 8 aufnehmen können.

Wie Figur 2 zeigt, ist der Metallmantel 7 an seiner Frontseite über die gesamte Breite der Tür leicht ballig ausgebildet. Die oberen und unteren Querschenkel 11 sind über ihre Länge, d.h. gemäß Figur 1 von links nach rechts, leicht gekrümmt. Der sich hieraus ergebende Unterschied zu der planen Verglasung 6 hin wird entweder durch einen in den Verglasungsausschnitt eingesetzten Abdeckrahmen oder durch zur Frontseite abgewinkelte Randstege des Metallmantels ausgeglichen, wie noch näher beschrieben wird.

Wie Figur 3 zeigt, ist der Metallmantel 7 in die gewünschte Querschnittskontur spanlos umgeformt worden, so dass der Metallmantel 7 einen frontseitigen Abschnitt 16, einen schmalseitigen Abschnitt 17 sowie einen rückseitigen Abschnitt 18 umfasst. Der von dem Metallmantel 7 auf diese Weise begrenzte rückseitige Hohlraum ist ausgeschäumt, so dass sich ein umlaufender Schaumkörper 19 vollflächig an die rückseitige Wandung des Metallmantels 7 schmiegt und eine geschlossene Rahmenversteifung bildet, die die Maßhaltigkeit des Metallmantels beträchtlich verbessert. Es versteht sich, dass durch die Hinterschäumung des Metallmantels 7 auch eine verbesserte Wärmedämmung erreicht wird. Der Metallrahmen 5 besitzt einen wesentlich verbesserten K-Wert.

Wie Figur 3 zeigt, ist in den Schaumkörper 19 ein Verglasungshalter 12 eingeschäumt, der einerseits den nach innen vorspringenden Auflagerschenkel 13 für die Verglasung 6 sowie einen hierzu L-förmig abgewinkelten Abschlussschenkel 20 besitzt. Das als Verglasungshalter 12 dienende Profil begrenzt den Schaumkörper 19 zu der von dem Metallmantel 7 hin nicht begrenzten offenen Seite des Metallrahmens 5.

Die Verglasung 6 besteht aus einer Dreifach-Verglasung umfassend drei Glasscheiben 21, 22, 23, die zueinander parallel angeordnet sind und durch Distanzstücke 24 und 25 miteinander verbunden sind. Die Distanzstücke 24 und 25 verlaufen vorteilhafterweise rundum, so dass sich ein insgesamt abgeschlossenes Isolierverglasungspaket ergibt. Die Verglasung 6 ist in den Verglasungshalter 12 eingesetzt und kann dort an dem Auflagerschenkel 13 durch eine Verklebung 26 befestigt sein. Gegenüber dem Begrenzungsschenkel 20 ist die Verglasung 6 durch eine umlaufende Dichtung 27 abgedichtet.

Der Verglasungshalter 12 mit der darin eingesetzten Verglasung 6 wird von der Rückseite her in die offene Seite des Metallmantels 7 eingesetzt, wobei der Rand der zentralen Ausstanzung des Metallmantels 7 für die Verglasung 6 durch eine weitere Dichtung 28, die auf dem Rand des Metallmantels 7 sitzt, abgedichtet und sauber abgeschlossen wird. Sodann wird nach Einsetzen der Verglasung mit dem daran vorgesehenen Verglasungshalter 12 der sich rückseitig im Metallmantel 7 bildende Hohlraum ausgeschäumt, so dass der Verglasungshalter 12 in den Schaumkörper 19 eingeschäumt wird. Wie Figur 3 zeigt, umfasst der Verglasungshalter 12 einen Stützabschnitt 29, der auf dem rückseitigen Schenkelabschnitt 18 des Metallmantels 7 ruht. Auf diesem Stützabschnitt 29 ist die Türdichtung 14 befestigt, die die Tür 3 gegenüber dem Stützkorpus 2 abdichtet.

Wie Figur 3 zeigt, ist der Rand 40 des Metallmantels 7, der den Verglasungsausschnitt 41 des Metallmantels begrenzt, gegenüber der Frontseite des Metallmantels 7 nach innen hin abgewinkelt, wobei der letzte Randsteg wiederum im wesentlichen parallel zur Verglasungsebene abgewinkelt ist. Durch die abgewinkelte Ausbildung des Randabschnittes 40 erhält der Metallmantel 7 eine beträchtlich erhöhte Steifigkeit. Die Dichtung 28 sitzt auf dem Randsteg 40. Sie kann umlaufend auf diesen aufgesteckt sein, wobei sich Dichtlippen der Dichtung 28 auf der Frontseite der Verglasung abstützen und einen Toleranzausgleich ermöglichen. Hierbei sind nicht nur Fertigungstoleranzen von Bedeutung. Vielmehr kann sich die Mehrfachverglasung durch Druckänderungen, beispielsweise beim Transport in größeren Höhen, in ihrer Dicke ändern, so dass ein Toleranzausgleich nötig ist. Bei dieser Ausführung der Glastür ist der Verglasungsausschnitt 41 vorteilhafterweise nicht richtig eckig, sondern abgerundet ausgebildet, um die Ausbildung des Randsteges zu ermöglichen.

Die Ausführung nach Figur 4 umfasst ebenfalls den gemäß Figur 2 über die Türbreite balligen, im Querschnitt dreischenklig gebogenen Metallmantel 7, in dessen zentrale Ausstanzung die Verglasung 6 mit dem daran befestigten Verglasungshalter 12 eingesetzt ist. Auch hier sitzt der Verglasungshalter 12 mit einem Stützabschnitt 29 auf dem rückseitigen Schenkelabschnitt 18 des Metallmantels 7. Der Verglasungshalter 12 ist jedoch sozusagen umgekehrt ausgebildet. Der Auflagerschenkel 13, an dem die Verglasung 6 aufliegt, erstreckt sich an dem frontseitigen Ende des Abschlussschenkels 20 des Verglasungshalters 12. Zwischen dem Auflagerschenkel 13 und dem Metallmantel 7 ist eine gewissermaßen als Labyrinthdichtung ausgebildete Verbindung in Form eines Abdeckrahmens 42 vorgesehen. Ein den Abdeckrahmen 42 bildendes Profilstück 31 sitzt klemmend auf dem an die zentrale Ausstanzung angrenzenden Rand des Metallmantels 7 und erstreckt sich zur Verglasung 6 hin, wobei zur Verglasung 6 hin das Profilstück 13 gabelförmig ausgebildet ist. Innerhalb des Gabelprofils erstreckt sich ein an den Auflagerschenkel 13 angeformter Randsteg 32. Der Abdeckrahmen 42 ist umlaufend einstückig ausgebildet und besitzt gegenüber dem Verglasungsausschnitt 41 eine leichte Übergröße. Wie Figur 4 zeigt, erstreckt sich der den Verglasungsausschnitt 41 begrenzende Rand 40 ohne Abwinklungen, d.h. im wesentlichen parallel zu der Verglasungsebene. Der Abdeckrahmen 42 besitzt eine umlaufende Nut, mit der er unter elastischer Verformung des Abdeckrahmens 42 auf den Rand 40 aufsteckbar ist, so dass dieser beidseitig umgriffen ist. Durch den Abdeckrahmen 42 wird insbesondere auch die aus Figur 2 ersichtliche Krümmung des Metallmantels zu der Verglasung hin ausgeglichen. Durch die Krümmung des Metallmantels ändert sich der Abstand des Rands 40 von der Verglasungsebene. Der Abdeckrahmen 42 besitzt eine sich über die Länge der Querschenkel 11 ändernde Tiefe, d.h. seine Rückseite, die der Verglasung zugewandt ist, bildet eine ebene Fläche, wodurch ein Spalt zwischen der Verglasung und dem entsprechenden Schenkel des Profilstücks 31 minimiert ist. Durch den einstückigen Abdeckrahmen 42, der umlaufend an dem Rand 40 des Metallmantels 7 anliegt, kann eine scharfe präzise Optik erreicht werden. Insbesondere kann durch die fehlende Abknickung des Randes 40 eine scharfkantige, eckige Ausbildung des Verglasungsausschnittes 41 erreicht werden.

Der Toleranzausgleich für die Verglasung 6 ist bei der Ausführung nach Figur 4 sozusagen nach hinten, d.h. auf die Innenseite der Tür verlegt. Die Verglasung 6 wird rückseitig durch eine umlaufende Dichtung 33 in dem Verglasungshalter 12 gehalten. Wie Figur 4 zeigt, ist die Dichtung 33 in dem Verglasungshalter 12 einrastbar und deckt den Rand der Verglasung 6 ab. Die umlaufende Dichtung 33 ist vorteilhafterweise aus verschiedenen Kunststoffen im Zweikomponentenverfahren spritzgegossen oder koextrudiert. Insbesondere kann die Dichtung 33 eine elastische Dichtlippe 43 besitzen, die an einen steiferen Befestigungsabschnitt 44 angeformt ist. Der steifere Befestigungsabschnitt 44 ist in der gezeichneten Ausführung mit einem Rastarm versehen, mit Hilfe dessen die Dichtung 33 mit dem Verglasungshalter 12 verrastbar ist. Durch die elastische Dichtlippe 43 ist der für die Verglasung 6 nötige Toleranzausgleich sichergestellt. Dehnt sich die Verglasung bei Druckminderungen in ihrer Dicke aus, gibt die Dichtlippe 43 entsprechend nach.

Auch bei der Ausführung nach Figur 4 ist der Metallmantel 7 rückwandseitig ausgeschäumt. In den sich bildenden Schaumkörper 19 ist der Verglasungshalter 12 eingeschäumt.

Durch den durchgehenden Metallmantel 7 wird eine homogene und edle Optik an der Sichtfläche erreicht, die nunmehr aus einem vollflächig gleich gefärbten und ausgerichteten Material besteht. Farbliche Abweichungen, sichtbare Spaltbildung oder Stoßstellen werden hierdurch ausgeschlossen. Zudem besteht die Möglichkeit der Bedruckung, Lackierung oder Thermosublimation, wodurch die sichtbare Oberfläche des Metallrahmens an kundenspezifische Wünsche angepasst werden kann. Selbstverständlich ist auch eine farbliche Anpassung der Glastür an den Gerätekorpus 2 möglich, was bislang aufgrund verschiedener Materialien nur bedingt möglich war.

## Patentansprüche

1. Kühl- und/oder Gefriergerät mit einer Glastür (3), die einen Metallrahmen (5) aufweist, in den eine Verglasung (6) eingesetzt ist, die an einem Verglasungshalter (12) befestigt ist, wobei der Metallrahmen (5) aus einem umlaufend integral einstückigen Metallmantel (7) besteht, der auf seinen sichtbaren Seiten nahtfrei ausgebildet ist, **dadurch gekennzeichnet, dass** der Metallmantel (7) mit einem umlaufenden Schaumkörper (19) ausgeschäumt ist, der sich vollflächig an die rückseitige Wandung des Metallmantels (7) schmiegt und eine geschlossene Rahmenversteifung bildet, wobei der Verglasungshalter (12) in den Schaumkörper (19) eingeschäumt ist.

2. Kühl- und/oder Gefriergerät nach dem vorhergehenden Anspruch, wobei der Metallmantel (7) an dem frontseitigen Abschnitt (17) über die Breite und/oder die Höhe der Tür bauchig geformt ist.

3. Kühl- und/oder Gefriergerät nach dem vorhergehenden Anspruch, wobei der Metallmantel (7) aus einem umgeformten Blechprofil besteht, insbesondere tiefgezogen und/oder gebogen und gebördelt ist.

4. Kühl- und/oder Gefriergerät nach dem vorhergehenden Anspruch, wobei die Frontseite eines oberen und/oder unteren Querschenkels (11) des Metallmantels (7) eine Krümmung in Längsrichtung dieses oberen und/oder unteren Querschenkels (11) aufweist.

5. Kühl- und/oder Gefriergerät nach einem der vorhergehenden Ansprüche, wobei der Metallmantel (7) einen Verglasungsausschnitt (41) aufweist, in den ein einstückig umlaufender Abdeckrahmen (42) eingesetzt ist.

6. Kühl- und/oder Gefriergerät nach dem vorhergehenden Anspruch, wobei der Abdeckrahmen (42) an den den Verglasungsausschnitt (41) begrenzenden Rand (40) des Metallmantels (7) umlaufend anliegt, insbesondere mit einer umlaufenden Nut auf diesen vorzugsweise sich etwa parallel zur Verglasungsebene erstreckenden Rand aufsteckbar ist, so dass der Rand (40) beidseitig von dem Abdeckrahmen (42) umgriffen ist.

7. Kühl- und/oder Gefriergerät nach einem der beiden vorhergehenden Ansprüche, wobei der Abdeckrahmen (42) eine sich ändernde, die Krümmung der Frontseite des Metallmantels (7) zur Verglasung (6) ausgleichende Tiefe (45) besitzt.

8. Kühl- und/oder Gefriergerät nach einem der vorhergehenden Ansprüche, wobei der Metallmantel (7) einen eckigen Verglasungsausschnitt (41) aufweist.

9. Kühl- und/oder Gefriergerät nach einem der vorhergehenden Ansprüche, wobei der Verglasungshalter (12) einen von dem Metallrahmen (5) nach innen vorspringenden Auflagerschenkel (13) besitzt, auf dem die Verglasung (6) mit ihrer Flachseite aufliegt, vorzugsweise festgeklebt ist.

10. Kühl- und/oder Gefriergerät nach einem der vorhergehenden Ansprüche, wobei die Verglasung (6) eine Mehrfachverglasung ist, bei der mehrere Glasscheiben (21, 22, 23) voneinander beabstandet angeordnet sind, vorzugsweise durch Distanzstücke (24, 25) miteinander verbunden sind.

11. Kühl- und/oder Gefriergerät nach einem der vorhergehenden Ansprüche, wobei zwischen dem Metallmantel (7) und der Verglasung (6) und/oder zwischen dem Verglasungshalter (12) und der Verglasung (6) eine Dichtung (27, 28), insbesondere eine elastische Lippendichtung, vorgesehen ist.

12. Kühl- und/oder Gefriergerät nach einem der vorhergehenden Ansprüche, wobei die Verglasung (6) mittels einer elastischen Dichtung (33) gelagert ist, die die Verglasung (6) umgreift und einen Toleranzausgleich für die Verglasung ermöglicht.

13. Kühl- und/oder Gefriergerät nach dem vorhergehenden Anspruch, wobei die elastische Dichtung (33) auf der Türinnenseite der Verglasung (6) angeordnet ist.

14. Kühl- und/oder Gefriergerät nach einem der beiden vorhergehenden Ansprüche, wobei die Dichtung (33) Abschnitte unterschiedlicher Härte und/oder Flexibilität aufweist, insbesondere eine weiche Dichtlippe, die an einem härteren Befestigungsabschnitt angeformt ist, aufweist.

15. Kühl- und/oder Gefriergerät nach dem vorhergehenden Anspruch, wobei die Dichtung (33) aus verschiedenen Materialien im Zweikomponentenverfahren gespritzt oder koextrudiert ist.

16. Kühl- und/oder Gefriergerät nach einem der Ansprüche 5-8, wobei der Metallmantel (7) zum Verglasungsausschnitt (41) hin einen gegenüber der Frontseite des Metallmantels (7) abgewinkelten Randsteg (40) aufweist.

17. Kühl- und/oder Gefriergerät nach dem vorhergehenden Anspruch und nach einem der Ansprüche 11-15, wobei auf dem Randsteg (40) die elastische Dichtung sitzt.

18. Kühl- und/oder Gefriergerät nach einem der vorhergehenden Ansprüche, wobei an dem Metallrahmen (5) zwischen dem Metallmantel (7) und der Verglasung (6) eine Zusatzapplikation, insbesondere eine Heizung, eine Beleuchtungseinrichtung (15), ein Thermometer (8) oder dergleichen, vorgesehen ist.

19. Kühl- und/oder Gefriergerät nach einem der vorhergehenden Ansprüche, wobei an dem Metallrahmen (5) eine Beleuchtungseinrichtung (15) zur Beleuchtung der Verglasung (6) vorgesehen ist.

## Claims

1. Refrigerator and/or freezer, having a glass door (3) comprising a metal frame (5), in which a glazing (6) is set, which is fixed to a glazing bracket (12), wherein the metal frame (5) consists of a circumferentially-integral one-piece metal shell (7), which is formed to have no seams on its visible sides, **characterized in that** the metal shell (7) is foamed with a circumferential foam body (19), which closely adapts to the rear wall of the metal shell (7) and forms a closed frame reinforcement, wherein the glazing bracket (12) is foamed into the foam body (19).

2. Refrigerator and/or freezer according to the preceding claim, wherein the metal shell (7), on the front-side portion (17), is formed in a bulge-like manner across the width and/or the height of the door.

3. Refrigerator and/or freezer according to one of the preceding claims, wherein the metal shell (7) consists of a deformed sheet-steel profile, in particular is deep-drawn and/or bent and beaded.

4. Refrigerator and/or freezer according to the preceding claim, wherein the front side of an upper and/or lower transverse leg (11) of the metal shell (7) has a curvature in longitudinal direction of this upper and/or lower transverse leg (11).

5. Refrigerator and/or freezer according to one of the preceding claims, wherein the metal shell (7) comprises a glazing cutout (41), into which a one-piece circumferential covering frame (42) is set.

6. Refrigerator and/or freezer according to one of the preceding claims, wherein the covering frame (42) circumferentially buts against the edge (40) of the metal shell (7) delimiting the glazing cutout (41), in particular can be plugged on to this edge, which extends approximately parallel to the glazing plane, with a circumferential groove in such a way that the edge (40) is engaged on both sides by the covering frame (42).

7. Refrigerator and/or freezer according to one of the two preceding claims, wherein the covering frame (42) has a changing depth (45) that compensates the curvature of the front side of the metal shell (7) to the glazing (6).

8. Refrigerator and/or freezer according to one of the preceding claims, wherein the metal shell (7) comprises an angular glazing cutout (41).

9. Refrigerator and/or freezer according to one of the preceding claims, wherein the glazing bracket (12) has a support leg (13) projecting inward from the metal frame (5), on which the glazing (6) rests, preferably bonded to, with its planar side.

10. Refrigerator and/or freezer according to one of the preceding claims, wherein the glazing (6) is a multilayer glazing, in which multiple glass panes (21, 22, 23) are arranged at a distance to one another, preferably are connected to one another by spacers (24, 25).

11. Refrigerator and/or freezer according to one of the preceding claims, wherein a seal (27, 28), in particular an elastic lip seal, is provided between the metal shell (7) and the glazing (6), and/or between the glazing bracket (12) and the glazing (6).

12. Refrigerator and/or freezer according to one of the preceding claims, wherein the glazing (6) is supported by means of an elastic seal (33) which engages around the glazing (6) and enables tolerance compensation for the glazing.

13. Refrigerator and/or freezer according to one of the preceding claims, wherein the elastic seal (33) is arranged on the inner side of the door of the glazing (6).

14. Refrigerator and/or freezer according to one of the two preceding claims, wherein the seal (33) comprises portions of different hardness and/or flexibility, in particular a soft sealing lip, which is formed to a harder fastening portion.

15. Refrigerator and/or freezer according to the preceding claim, wherein the seal (33) is injection-molded or co-extruded from different materials in the two-component process.

16. Refrigerator and/or freezer according to one of claims 5 to 8, wherein the metal shell (7) comprises an edge web (40) towards the glazing cut-out (41) angled with respect to the front side of the metal shell (7).

17. Refrigerator and/or freezer according to the preceding claim and according to one of claims 11-15, wherein the elastic seal is disposed on the edge web (40).

18. Refrigerator and/or freezer according to one of the two preceding claims, wherein an additional application, in particular a heater, a lighting device (15), a thermometer (18) or the like, is provided on the metal frame (5) between the metal shell (7) and the glazing (6).

19. Refrigerator and/or freezer according to one of the two preceding claims, wherein a lighting device (15) is provided on the metal frame to illuminate the glazing (6).

## Revendications

1. Appareil de réfrigération et/ou de congélation comprenant une porte en verre (3) qui présente un cadre métallique (5) dans lequel est inséré un vitrage (6) qui est fixé sur un support de vitrage (12), le cadre métallique (5) étant constitué d'une enveloppe métallique (7) d'une seule pièce intégralement périphérique, laquelle est réalisée sans joint sur ses côtés visibles, **caractérisé en ce que** l'enveloppe métallique (7) est expansée avec un corps en mousse (19) périphérique, lequel épouse sur toute la surface la paroi arrière de l'enveloppe métallique (7) et forme un renforcement de cadre fermé, le support de vitrage (12) étant expansé dans le corps en mousse (19).

2. Appareil de réfrigération et/ou de congélation selon la revendication précédente, l'enveloppe métallique (7) sur la section (17) côté frontal étant formée de manière bombée sur la largeur et/ou la hauteur de la porte.

3. Appareil de réfrigération et/ou de congélation selon la revendication précédente, l'enveloppe métallique (7) étant constituée d'un profilé en tôle formé, notamment embouti et/ou cintré et ourlé.

4. Appareil de réfrigération et/ou de congélation selon la revendication précédente, le côté frontal d'un montant transversal (11) supérieur et/ou inférieur de l'enveloppe métallique (7) présentant une courbure en direction longitudinale de ce montant transversal (11) supérieur et/ou inférieur.

5. Appareil de réfrigération et/ou de congélation selon l'une quelconque des revendications précédentes, l'enveloppe métallique (7) présentant une section de vitrage (4) dans laquelle est inséré un cadre de recouvrement (42) périphérique d'une seule pièce.

6. Appareil de réfrigération et/ou de congélation selon la revendication précédente, le cadre de recouvrement (42) étant adjacent de manière périphérique au bord (40) de l'enveloppe métallique (7), délimitant la section de vitrage (41), notamment étant emboîtable, à l'aide d'une rainure périphérique, sur ce bord s'étendant de préférence approximativement parallèlement au plan de vitrage, de sorte que le bord (40) est entouré des deux côtés par le cadre de recouvrement (42).

7. Appareil de réfrigération et/ou de congélation selon l'une quelconque des deux revendications précédentes, le cadre de recouvrement (42) possédant une profondeur se modifiant, compensant la courbure du côté frontal de l'enveloppe métallique (7) en direction du vitrage (6).

8. Appareil de réfrigération et/ou de congélation selon l'une quelconque des revendications précédentes, l'enveloppe métallique (7) présentant une découpe de vitrage (41) angulaire.

9. Appareil de réfrigération et/ou de congélation selon l'une quelconque des revendications précédentes, le support de vitrage (12) possédant un côté d'appui (13) faisant saillie du cadre métallique (5) vers l'intérieur, sur lequel le vitrage (6) repose avec sa face plate, de préférence de manière collée.

10. Appareil de réfrigération et/ou de congélation selon l'une quelconque des revendications précédentes, le vitrage (6) étant un vitrage multiple dans lequel plusieurs vitres (21, 22, 23) sont disposées en étant distancées les unes des autres, de préférence reliées les unes aux autres par des entretoises (24, 25).

11. Appareil de réfrigération et/ou de congélation selon l'une quelconque des revendications précédentes, un joint (27, 28), notamment un joint à lèvre élastique, étant ménagé entre l'enveloppe métallique (7) et le vitrage (6) et/ou entre le support de vitrage (12) et le vitrage (6).

12. Appareil de réfrigération et/ou de congélation selon l'une quelconque des revendications précédentes, le vitrage (6) étant logé au moyen d'un joint (33) élastique qui entoure le vitrage (6) et permet une compensation de tolérance pour le vitrage.

13. Appareil de réfrigération et/ou de congélation selon la revendication précédente, le joint (33) élastique étant disposé sur le côté intérieur de porte du vitrage (6).

14. Appareil de réfrigération et/ou de congélation selon l'une quelconque des deux revendications précédentes, le joint (33) présentant des sections de dureté et/ou de flexibilité différentes, notamment une lèvre d'étanchéité souple qui est formée sur une section de fixation plus dure.

15. Appareil de réfrigération et/ou de congélation selon la revendication précédente, le joint (33) étant injecté ou coextrudé à partir de différentes matières par procédé à deux composants.

16. Appareil de réfrigération et/ou de congélation selon l'une quelconque des revendications 5 à 8, l'enveloppe métallique (7) présentant en direction de la section de vitrage (41) une nervure de bord (40) coudée par rapport au côté frontal de l'enveloppe métallique (7).

17. Appareil de réfrigération et/ou de congélation selon la revendication précédente et selon l'une quelconque des revendications 11 à 15, le joint élastique étant posé sur la nervure de bord (40).

18. Appareil de réfrigération et/ou de congélation selon l'une quelconque des revendications précédentes, une application supplémentaire, notamment un chauffage, un dispositif d'éclairage (15), un thermomètre (8) ou similaire, étant ménagée sur le cadre métallique (5) entre l'enveloppe métallique (7) et le vitrage (6).

19. Appareil de réfrigération et/ou de congélation selon l'une quelconque des revendications précédentes, un dispositif d'éclairage (15) destiné à l'éclairage du vitrage (6) étant ménagé sur le cadre métallique (5).
